# EUROPÄISCHE PATENTANMELDUNG

(11) **EP 0 624 520 A1**
(43) Veröffentlichungstag der Anmeldung: **17.11.1994**
(21) Anmeldenummer: 94610024.5
(22) Anmeldetag: 06.05.1994
(51) Int. Cl.: B65B 67/12, B65F 1/16

(54) **Rahmenwerk mit Deckel zum Aufnehmen von Säcken**

(30) Priorität: 10.05.1993 DK 234/93
(71) Anmelder: STANI A/S, DK-2630 Taastrup (DK)
(72) Erfinder: Susanka, Alfred, DK-3520 Farum (DK)
(74) Vertreter: Thierry-Carstensen, Ole Jean

(57) **Zusammenfassung**

Rahmenwerk mit einem Deckel, das aus rohrförmigen Teilen und Verbindungsvorrichtungen hergestellt und insbesondere für Müllsackgestelle anwendbar ist. Bei diesem Deckel werden die gleichen Rohrsegmentprofile (3) als Scharniere angewendet, die auch zum Befestigen vom Müllsack an den Rohrteilen des Gestells angewendet werden. Auf der Unterseite ist der Deckel mit Vorsprüngen (7) mit einer Schnappverschlußprofilierung zum Befestigen eines Klemmprofiles (3) versehen.

## Beschreibung

Die Erfindung betrifft ein Rahmenwerk mit einem Deckel und ist vorzugsweise aus Kunststoff und aus rohrförmigen Teilen und Verbindungsvorrichtungen hergestellt, wo das Rahmenwerk ein rohrsegmentförmiges Klemmprofil zum drehbaren Montieren auf einem der rohrförmigen Teile aufweist, das mit axial verlaufenden Außenrippen versehen ist.

Das obige Rahmenwerk läßt sich beispielsweise als Gestell für Aktenmappen oder als Müllsackgestell anwenden, und es besitzt den Vorteil, daß es sehr wenig Platz im Lager sowie während der Versendung in Anspruch nimmt, da es erst beim Verbraucher zusammengesetzt wird.

Die Erfindung betrifft insbesondere Müllsackgestelle, die aus Kunststoffrohrteilen hergestellt sind, wo ein Müllsack nach dem Anbringen im Gestell über die obersten Rohrteile gestülpt und mittels rohrsegmentförmigen Klemmprofilen am Gestell befestigt wird.

Es ist allgemein bekannt, Müllgestelle entweder mit einem losliegenden Deckel oder mit einem mittels Scharniere befestigten Deckel zu versehen. Dänisches Patent Nr. 137.370 beschreibt ein Müllsackgestell mit einem oben steifen Rahmen aus Bandeisen, an dem ein Deckel, der mit einer Scharnierstange und einer mit dieser verbundenen Klemmvorrichtung versehenen ist, dadurch befestigt wird, daß der Deckel nach unten um einen Teil des Rahmens herum gepreßt wird.

Der Erfindung liegt die Aufgabe zugrunde, ein einfaches Ausführungsbeispiel des Rahmenwerkes zu schaffen, wobei der Deckel ohne separate Scharnierstangen montierbar ist.

Das Rahmenwerk gemäß der Erfindung ist dadurch gekennzeichnet, daß der Deckel eine Anzahl von Vorsprüngen aufweist, die zusammen eine Vertiefung zur teilweisen umschließenden Aufnahme eines Klemmprofils und einer jeder Rippe zugehörigen Nut zum Aufnehmen der Rippen durch eine Schnappwirkung bilden.

Diese federnde Klemmprofile, die nach unten über die Rohrteile des Gestells heruntergepreßt werden, lassen sich mit zwei längsverlaufenden Rippen herstellen. Diese Rippen dienen als Griffe beim Auswechseln der Müllsacke, wo das Klemmprofil zu entfernen ist. Die gleichen Rippen dienen aber auch zum Befestigen des Deckels, der auf der Unterseite mit Vorsprüngen mit Schnappverschlüssen versehen ist, in denen die Rippen eingreifen, wonach das Klemmprofil die kombinierte Funktion als Deckelscharniere und Befestigung des Sackes am oberen Rahmen des Gestells darstellt.

Ein bevorzugtes Ausführungsbeispiel gemäß der Erfindung wird nachstehend an Hand der Zeichnung näher erklärt. Sie zeigen
Figur 1 ein Rahmenwerk gemäß der Erfindung aus Rohrteilen und Verbindungsvorrichtungen hergestellt,
Figur 2 einen Teil des Rahmenwerkes in Form eines Gestells mit einem daran montierten Müllsack,
Figur 3 das Klemmprofil, das als Scharniere und zum Befestigen des Müllsackes anwendbar ist,
Figur 4 den Deckel mit Vorsprüngen zum Befestigen des Klemmprofils,
Figur 5a und 5b schematische Ansichten des Befestigens des Deckels am Gestell, und
Figur 6 ein bevorzugtes Ausführungsbeispiel des Deckels mit Handgriffen.

Figur 1 zeigt ein Rahmenwerk in Form eines Müllsackgestells, das aus rohrförmigen Teilen 1 durch Einpressen in Verbindungsvorrichtungen 2 zusammengesetzt ist.

Figur 2 zeigt das Rahmenwerk mit einem daran montierten Müllsack 4, der über den oberen Rand des Gestells gestülpt und mit Klemmprofilen 3 festgehalten ist.

Figur 3 ist eine Schnittansicht durch das Klemmprofil 3 aus Kunststoff. Das Klemmprofil ist rohrsegmentförmig ausgebildet und läßt sich infolge der Federwirkung im Material nach unten über die Rohrteile des Gestells pressen. In der Längsrichtung sind zwei Rippen 5 vorgesehen, die das Montieren und Abmontieren des Klemmprofils erleichtern, und die ferner zum SchnappverschlußBefestigen des Deckels dienen.

Figur 4 zeigt den Deckel 6 mit den auf der Unterseite vorgesehenen Vorsprüngen 7 mit schnappverschlußbildenden Profilierungen 8, die zum Aufnehmen der Rippen 5 des Klemmprofils dienen. In der Zeichnung wird gezeigt, wie das Klemmprofil 3 in den Schnappverschluß 8 mit dem Deckel gepresst wird.

Die Vorsprünge 7 sind in einem Stück mit dem übrigen Teil des Deckels 6 gebildet und sind plattenförmig ausgebildet. Diese plattenförmigen Teile ragen von der Unterseite des Deckels 6 senkrecht hinaus und sind je mit hinausragenden Verlängerungen 10 versehen. Diese Verlängerungen 10 erstrecken sich hauptsächlich parallel zur Unterseite des Deckels 6 und sind je mit einem ersten Einschnitt 8 auf der, der Unterseite des Deckels 6 zukehrenden Seite versehen, wobei die Einschnitte zum Aufnehmen der einen Rippe 5 des Klemmprofils 3 eingerichtet sind. Mindestens einige der Vorsprünge 6 sind auch mit einem sich längs der Unterseite des Deckels erstreckenden Steg 12 verbunden, die je auf der dem Deckel wegkehrenden Seite einen zweiten Einschnitt 8 zum Aufnehmen der zweiten Rippe 5 des Klemmprofils aufweisen.

Auf der Unterseite des Deckels 6 sind in einem Stück mit dem Deckel 6 gebildete Anschläge 13 an ihrem jeweiligen Ende der Reihe von Vorsprüngen 7 vorgesehen. Diese Anschläge 13 sind derart dimensioniert, daß sie in montiertem Zustand an ihrem jeweiligen Ende des Klemmprofils 3 anliegen und somit als Stoppvorrichtung dienen, wobei ein axiales Festhalten des Deckels 6 am Klemmprofil 3 sichergestellt wird.

## Patentansprüche

1. Rahmenwerk mit einem Deckel und vorzugsweise aus Kunststoff und aus rohrförmigen Teilen (1) und Verbindungsvorrichtungen (2) hergestellt, wo das Rahmenwerk mindestens ein rohrsegmentförmiges Klemmprofil (3) zum drehbaren Montieren auf einem der rohrförmigen Teile aufweist, das mit axial verlaufenden Außenrippen (5) versehen ist, dadurch **gekennzeichnet,** daß der Deckel eine Anzahl von Vorsprüngen (7) aufweist, die zusammen eine Vertiefung zur teilweisen umschließenden Aufnahme eines Klemmprofils und einer jeder Rippe (5) zugehörigen Nut (8) zum Aufnehmen der Rippen (5) durch eine Schnappwirkung bilden.

2. Rahmenwerk nach Anspruch 1, dadurch **gekennzeichnet,** daß die Vorsprünge (7) plattenförmige, in einem Stück mit dem Deckel (6) ausgebildete Teile sind, die senkrecht von der Unterseite des Deckels (6) hinausragen.

3. Rahmenwerk nach Anspruch 1 oder 2, dadurch **gekennzeichnet,** daß Stoppvorrichtungen (13) zum Hindern axialen Veschiebens des Deckels auf Klemmprofilen vorgesehen sind.
